# DEMANDE DE BREVET EUROPEEN

(11) **EP 1 039 071 A1**
(43) Date de publication de la demande: **27.09.2000**
(21) Numéro de dépôt: 00420049.9
(22) Date de dépôt: 23.03.2000
(51) Int. Cl.: E05B 9/10, E05B 63/00

(54) **Cylindre modulaire pour serrure**

(30) Priorité: 26.03.1999 FR 9903994
(71) Demandeur: Merle, André, 69004 Lyon (FR)
(72) Inventeur: Merle, André, 69004 Lyon (FR)
(74) Mandataire: Perrier, Jean-Pierre

(57) **Abrégé**

Ce cylindre modulaire est composé :
- d'un nez (B) tubulaire;
- d'un corps de base (A) présentant, au moins d'un côté, une partie tubulaire (2) assurant la liaison en rotation avec la serrure,
- et, d'au moins une rallonge (C1,C2) dont le corps (14,15) contient une rallonge interne (16,17) de liaison entre le mécanisme de liaison en rotation avec la serrure et le rotor (13) du cylindre,
les différents éléments du cylindre corps (A), nez (B) et corps (14) de rallonge s'assemblant par emboîtement longitudinal et avec l'aide de moyens (23) de calage en translation et en rotation, tandis que la rallonge interne (16,17) est liée en rotation au rotor (13) et au mécanisme de liaison en rotation avec la serrure par engagement de tenons (22) et d'une mortaise (20) diamétralement ménagés à l'une et l'autre de ses extrémités.

## Description

L'invention concerne les cylindres de serrures qui, disposés dans une enveloppe, sont destinés à actionner un mécanisme de serrure, lardée dans la porte ou posée en applique sur lui.

Dans une serrure en applique, l'enveloppe qui s'étend du mécanisme de serrure jusqu'à l'extérieur de la porte qu'elle traverse, est généralement monolithique. Elle comprend une embase se fixant sur la boîte de serrure, un corps et un nez contenant le cylindre, calant en rotation le stator et assurant la finition esthétique de la partie visible du cylindre.

Il en est de même pour les cylindres pour serrure lardée, par exemple de type européen, comportant un corps de base en forme d'étrier traversant la porte et le mécanisme de serrure lardé dans la porte et, au moins d'un côté, une enveloppe contenant le cylindre.

Pour ces divers types de cylindres l'enveloppe doit avoir une longueur adaptée à la porte qu'elle traverse, de sorte que pour un même modèle de cylindre, il faut disposer d'une gamme importante d'enveloppes, se différenciant par leur longueur et par celle de leur composant assurant la liaison entre le cylindre et la serrure.

Cela conduit à augmenter le nombre de pièces par type de cylindre, à augmenter les stocks, et, en conséquence à augmenter le coût de production et de fournitures.

Ces inconvénients sont accrus par la diversité des dimensions diamétrales des cylindres et des modes de fixation sur les boîtiers de serrure.

La présente invention a pour objet de remédier à ces inconvénients en fournissant un cylindre modulaire.

Ce cylindre est composé :
- d'un nez tubulaire ayant une longueur équivalente à celle de l'ensemble rotor/stator qu'il contient ;
- d'un corps de base présentant, au moins d'un côté, une partie tubulaire de longueur équivalente à celle du mécanisme qu'il contient, assurant la liaison en rotation avec la serrure,
- et, éventuellement, d'au moins une rallonge dont le corps contient une rallonge interne de liaison entre le mécanisme de liaison en rotation avec la serrure et le rotor du cylindre, ladite rallonge interne étant libre en rotation dans son corps,
les différents éléments du cylindre corps, nez et corps de rallonge s'assemblant par emboîtement longitudinal et avec l'aide de moyens amovibles de calage en translation et en rotation, tandis que la rallonge interne est liée en rotation au rotor et au mécanisme de liaison en rotation avec la serrure par engagement de deux tenons et d'une mortaise diamétralement ménagés à l'une et l'autre de ses extrémités, respectivement, dans une mortaise et un tenon ménagés dans les éléments en vis à vis.

Grâce à cet agencement il est possible, en jouant sur le nombre de rallonges interposées entre le corps de base et le nez tubulaire, d'obtenir un cylindre de longueur parfaitement adaptée aux besoins. Cette modularité permet également de réduire le nombre de modèles, donc les frais de gestion des stocks, tout en réduisant le nombre de séries et le coût de fabrication.

La liaison des éléments du corps par des moyens amovibles est particulièrement intéressante, car, sans affecter la sécurité de la serrure, puisqu'elle est invisible de l'extérieur, elle permet au serrurier d'accéder plus facilement aux divers composants du cylindre, par exemple pour remplacer un élément défaillant pour cause d'usure ou de fracturation.

Dans une forme d'exécution préférée, le cylindre met en oeuvre deux modèles de rallonges dont l'une est deux fois plus longue que l'autre.

Par une combinaison judicieuse des rallonges courtes et longues, cela permet d'augmenter par accroissement de valeur égale à la longueur de la rallonge la plus courte, la longueur du demi-cylindre pour l'adapter à chacun des cas rencontrés. La modularité s'applique indifféremment aux demi-cylindres pour serrure en applique, et aux cylindres pour serrure lardée et, dans ce cas, que le corps de base en forme d'étrier soit composé de plusieurs éléments liés par vis, ou soit monolithique.

D'autres caractéristiques et avantages ressortiront de la description qui suit en référence au dessin schématique annexé représentant plusieurs formes d'exécution et d'application du cylindre modulaire selon l'invention.
Figures 1 et 2 sont des vues en coupe longitudinale du cylindre modulaire selon l'invention dans le cas de son application respectivement à un demi-cylindre se posant en applique et à un cylindre pour serrure lardée,
Figures 3 et 4 sont des vues en perspective éclatée montrant les différents éléments des cylindres des figures 1 et 2,
Figure 5 est une vue en perspective éclatée montrant l'application de l'invention à un cylindre à canon cylindrique,
Figure 6 est une vue en perspective éclatée montrant l'application de l'invention à un cylindre modulaire à larder de type européen,
Figure 7 est une vue en coupe longitudinale d'un cylindre à larder de type européen obtenu par assemblage de quelques uns des composants de figure 6,
Figure 8 est une vue en coupe selon VIII-VIII de figure 7.

Dans la forme d'exécution représentée aux figures 1 et 3 et concernant un demi cylindre en applique pour serrure en applique, ce demi-cylindre est composé d'un corps de base A, d'un nez tubulaire B et de deux rallonges C1, C2. Le corps de base A est lui-même composé d'une partie tubulaire 2 et d'une collerette radiale extérieure 3 de fixation sur le coffre de la serrure. La partie tubulaire 2 a une longueur qui est limitée à celle du mécanisme qu'elle contient, à savoir le mécanisme d'actionnement 4 de la serrure. L'extrémité externe de la partie tubulaire 2 est munie d'un alésage interne épaulé 5 permettant son emboîtement avec l'embout épaulé 6 de la première rallonge C2.

Le nez B est constitué par une douille métallique 7 dont l'extrémité interne est munie d'un embout épaulé 8 et dont l'extrémité externe est munie d'une collerette radiale interne 9. Dans cette douille est montée une enveloppe 10 contenant le stator 12 et le rotor 13 du demi-cylindre correspondant.

Chacune des rallonges C1, C2 est composée d'un corps extérieur respectivement 14 et 15, et d'une rallonge intérieure, respectivement 16 et 17. A son extrémité interne, c'est-à-dire tournée vers la serrure, chacun des corps 14 comporte l'embout cylindrique épaulé 6. A son autre extrémité, il comporte un alésage épaulé 19 apte à recevoir l'embout épaulé correspondant de l'autre rallonge ou du nez B.

Chacune des rallonges interne 16 et 17 est cylindrique et montée libre en rotation dans le corps correspondant 14 ou 15.

A l'une de ses extrémités, et par exemple celle tournée du côté de la serrure, la rallonge interne comporte une mortaise diamétrale 20, tandis qu'à son autre extrémité elle est munie d'un tenon diamétral 22 parallèle à sa mortaise.

Le corps 15 de la rallonge C2 a une longueur qui est le double de celle du corps 14 de la rallonge C1, de manière à réduire le nombre de rallonges mises en oeuvre, tout en obtenant une modularité par pas de valeur égale à la longueur de la rallonge la plus courte C1.

La liaison en translation et en rotation des différents éléments du demi-cylindre est réalisée par des moyens qui, dans la forme d'exécution représentée, sont amovibles et sont constitués par des goupilles tubulaires et expansibles 23 engagées dans des trous radiaux 24 et 25, ménagés à chacune des extrémités des rallonges C1, C2, et dans des trous radiaux 26 et 27 ménagés, respectivement, à l'extrémité de la partie tubulaire 2 du corps de base A et dans l'embout épaulé 8 du nez B. Quant au stator 12, il comporte un trou 28.

La figure 1 montre que ces trous, qui sont disposés dans les zones d'emboîtement des divers éléments A, B, C1 et C2, viennent en coïncidence lorsque les éléments sont emboîtés les uns dans les autres. Cette même figure montre que, lorsque ces éléments sont emboîtés, le tenon 22 de la rallonge interne 16 coopère avec une mortaise du rotor 13, tandis que sa mortaise coopère avec le tenon 22 de la rallonge interne 17 et que la mortaise 20 de cette rallonge 17 coopère avec un tenon 30 faisant partie des moyens d'entraînement en rotation de la serrure et coopèrent habituellement avec le rotor 13.

Les figures 1 et 3 montrent bien que les différents éléments du cylindre modulaire sont très simples à réaliser par décolletage courant ou par tout autre procédé de mise en forme pour un coût de fabrication bien inférieur à celui d'usinage d'une enveloppe classique.

Avec cette configuration, le corps de base A et le nez B peuvent être fournis en différents modèles adaptés, respectivement, aux boîtiers de serrure et aux demi-cylindres rencontrés sur le marché, et ces divers modèles peuvent être assemblés les uns avec les autres, seuls ou avec interposition d'une ou plusieurs rallonges C1 et C2, sans qu'il y ait lieu de procéder à l'usinage spécifique d'une ébauche de l'enveloppe, comme c'est le cas actuellement.

Quant aux rallonges C1, C2, c'est-à-dire aux corps 14 et 15 et aux rallonges internes 16 et 17, elles sont réalisées de manière standard, ce qui permet de rationaliser leur fabrication et de les utiliser avec tous les modèles de corps de base et de nez, dans une même série de demi-cylindres.

Si les goupilles amovibles sont particulièrement intéressantes puisqu'elles permettent, après effraction, de remplacer aisément les éléments défectueux, elles peuvent être remplacées, pour certaines applications, par des éléments non amovibles, tels que goupilles à coincement, vis, ...

Les figures 2 et 4 mettent en oeuvre les mêmes éléments B, C1 et C2 pour un cylindre coopérant avec une crémone ou une serrure à larder. Dans ce cas le corps de base A est en forme d'étrier et composé de deux éléments tubulaires identiques 30a, 30b et d'une barrette de liaison 32 fixée sur ces éléments par des vis radiales 33. Les éléments 30a et 30 b sont coaxiaux, sont espacés et disposés de part et d'autre du plan médian transversal P du corps. Ils comportent chacun une portée cylindrique interne 34 dans laquelle est montée en rotation l'une des extrémités d'un manchon tubulaire 35 solidaire d'un panneton 36. Dans chaque manchon tubulaire 35 est disposé un entraîneur 37 assurant la liaison en translation et rotation entre le panneton 36 et le rotor 13 du demi-cylindre correspondant. Sur la partie droite de la figure 2, le tenon 37a de l'entraîneur 37 coopère directement avec la mortaise ménagée dans le rotor 13, tandis que sur la partie gauche le tenon 37a de l'autre entraîneur 37 coopère avec le rotor 13 de l'autre demi-cylindre, mais par l'intermédiaire des deux rallonges internes 16 et 17.

La figure 5 montre un cylindre modulaire dans lequel le corps de base A est monolithique et est composé d'une barrette longitudinale 40, de deux barreaux transversaux ou extrêmes 41 et de deux éléments tubulaires latéraux 42a, 42b, similaires aux éléments 30a, 30b de la forme d'exécution précédente. Dans sa configuration interne le corps A est similaire à la forme d'exécution représentée à la figure 2, c'est-à-dire comporte deux alésages épaulés extrêmes 5 et deux portées cylindriques internes 34 dans lesquelles tourillonnent les extrémités cylindriques d'un manchon tubulaire 43 d'entraînement d'un panneton 44 . La liaison entre le panneton 44 et le manchon 43 est identique à celle de la forme d'exécution représentée à la figure 7 et sera décrite ultérieurement.

Comme dans les formes d'exécution précédentes, ce corps tubulaire A est assemblé, directement, avec un demi-cylindre standard B ou renforcé B' ou, indirectement, avec interposition des rallonges courtes C1 et/ou de rallonges longues C2.

De même, l'un ou l'autre de ces nez B, B' contenant un demi-cylindre peut être remplacé, comme montré sur la partie droite de la figure 5, par un bouton de manoeuvre D, par un carré de manoeuvre en creux ou en relief ou, plus simplement, par un bouchon E. Cette figure 5 met donc en évidence que, à partir des éléments de base que sont le corps A, les nez B et les rallonges C1, C2, il est possible, moyennant quelques éléments complémentaires, dont les embouts sont adaptés pour s'emmancher dans les alésages épaulés 5 et 19, respectivement, du corps de base A et des rallonges C1, C2, de réaliser un cylindre ayant une longueur et une fonctionnalité parfaitement adaptées au besoin, sans qu'il y ait lieu de procéder à un usinage d'adaptation de dernière minute et, uniquement, en prélevant des pièces de série s'assemblant très aisément les unes aux autres.

A la figure 5 les éléments F1, F2, F3 représentent schématiquement les éléments assurant une liaison en rotation et éventuellement en translation entre le manchon tubulaire 43 et ses moyens d'entraînement en rotation, à savoir le rotor 13 d'un demi-cylindre ou l'une des rallonge interne16, 17. L'élément F1 est un baladeur simple, celui F2 est un baladeur permettant la reprise de main d'un côté, tandis que celui F3 est un baladeur permettant la reprise de main des deux côtés. S'agissant d'un moyen concernant le fonctionnement interne du cylindre, ils n'ont pas à être décrits en détail ici.

La forme d'exécution représentée aux figures 6 à 8 concerne un cylindre de type européen pour serrure à larder. Ce cylindre est composé également d'un corps de base A, de nez B1, B2 contenant chacun un demi-cylindre respectivement simple ou renforcé et de rallonges C1 et C2, respectivement, courtes et longues. Le corps A est également monolithique et est donc composé d'une barrette longitudinale 50, de deux barreaux transversaux 51 et de deux éléments tubulaires latéraux 52a, 52b, coaxiaux et espacés l'un de l'autre, disposés de part et d'autre du plan médian transversal de ce corps. Chacun de ces éléments tubulaires 52a, 52b, comporte un alésage épaulé 5 et une portée cylindrique 53 dans laquelle est montée libre en rotation l'extrémité correspondante d'un manchon tubulaire 54 lié en rotation et en translation à un panneton 55. Chacun des éléments tubulaires 52a, 52b comporte également un alésage épaulé 56 apte à recevoir l'embout épaulé d'une rallonge C1, C2 ou directement, l'embout d'un nez B1, B2.

Comme dans les formes d'exécution précédentes, la liaison en translation et rotation entre les différents éléments d'un demi-cylindre est assurée par des goupilles expansibles 28.

La figure 7 montre que le panneton 55 est lié en rotation et en translation au manchon 54 par l'intermédiaire d'un doigt radial 57 disposé dans un logement de ce panneton et sollicité par un ressort 58 de manière que son extrémité libre pénètre dans un logement radial 59 du manchon 54. Ce manchon contient également un baladeur et par exemple un baladeur F3 permettant la reprise de main de chaque côté du cylindre.

Ce cylindre se différencie de ceux des formes d'exécution précédentes essentiellement par le fait que chacun des éléments extérieurs au corps de base A et contribuant à la formation du cylindre est solidaire d'une saillie radiale. Ainsi, les rallonges C1, C2 sont chacune solidaire d'une saillie radiale 61 et 62, tandis que les éléments B1, B2 sont solidaires d'une saillie radiale 63. L'élément B3 représenté à la partie supérieure gauche de la figure 6 comporte une saillie radiale 64 qui ne s'étend que sur une partie de la longueur de cet élément, alors qu'elle s'étend sur toute la longueur des éléments B1 et B3.

Les saillies 61 à 64 ont, en section transversale, des formes et dimensions qui correspondent à celles de la saillie du corps de base A formé par un barreau 51 avec la partie correspondante de la barrette 50. Chacune des saillies 61, 62 ménagées dans les rallonges C1, C2 présente du côté tourné vers l'intérieur du cylindre, c'est-à-dire en direction du panneton, un tenon 65 et, de l'autre côté, une mortaise 66, apte à recevoir l'un des tenons 67 ménagés sur l'extrémité intérieure des saillies 63, 64 des nez B1 à B3.

Enfin, le corps de base A comporte, débouchant des faces en bout de chacun de ses barreaux 51, des mortaises 68 aptes à recevoir les tenons 65 ou 67 précités.

On conçoit aisément que, lors de l'assemblage des différents éléments composant un cylindre, les embouts épaulés s'engagent dans les alésages épaulés correspondants, et qu'aussi les tenons s'engagent dans leurs mortaises correspondantes pour former un corps particulièrement rigide comme montré aux figures 7 et 8. En fin d'emboîtement des éléments, des trous, respectivement, 69, ménagés transversalement dans les tenons, et 70, ménagés transversalement dans les mortaises, viennent en coïncidence, comme montré à la figure 7, pour recevoir des goupilles de liaison 71. Ces goupilles améliorent considérablement la rigidité du cylindre ainsi obtenu, et en conséquence sa résistance à l'effraction.

La figure 6 montre que les accessoires, tels que le bouton D et le bouchon E peuvent également être munis d'un pied en saillie 72, 73 avec tenon 67 contribuant à l'amélioration de la rigidité du cylindre.

Il ressort de ce qui précède que le cylindre modulaire selon l'invention permet non seulement de réduire les stocks, de réduire les temps de fabrication tout en facilitant son adaptation aux besoins, quelles que soient les fonctionnalités attendues, mais permet aussi d'améliorer sa rigidité et, en conséquence sa résistance à l'effraction.

## Revendications

1. Cylindre modulaire pour serrure dans lequel l'enveloppe contenant le mécanisme actionnable par une clef comprend un corps de base (A) contenant lui-même les moyens d'actionnement de la serrure et des moyens de liaison en rotation avec le rotor (13) d'un demi-cylindre et un nez tubulaire contenant ce demi-cylindre, **caractérisé en ce qu**'il est composé :
- d'un nez (B) tubulaire ayant une longueur équivalente à celle de l'ensemble rotor(13)/stator (12) qu'il contient ;
- d'un corps de base (A) présentant, au moins d'un côté, une partie tubulaire (2) de longueur équivalente à celle du mécanisme qu'il contient, assurant la liaison en rotation avec la serrure,
- et, éventuellement, d'au moins une rallonge (C1, C2) dont le corps (14, 15) contient une rallonge interne (16, 17) de liaison entre le mécanisme de liaison en rotation avec la serrure et le rotor (13) du cylindre, ladite rallonge interne étant libre en rotation dans son corps,
les différents éléments du cylindre corps (A), nez (B) et corps (14) de rallonge s'assemblant par emboîtement longitudinal et avec l'aide de moyens (23) de calage en translation et en rotation, tandis que la rallonge interne (16, 17) est liée en rotation au rotor (13) et au mécanisme de liaison en rotation avec la serrure par engagement de tenons (22) et d'une mortaise (20) diamétralement ménagés à l'une et l'autre de ses extrémités, respectivement, dans une mortaise et avec un tenon (30) ménagés dans les éléments en vis à vis.

2. Cylindre modulaire selon la revendication 1, **caractérisé en ce que** le corps de base (A) pour une serrure en applique est composé de la partie tubulaire (2) comportant à une extrémité un alésage intérieur apte à recevoir un embout épaulé (6 ou 8) ménagé à l'extrémité interne d'une rallonge (C1, C2) ou du nez tubulaire (B) et, à son autre extrémité, une collerette radiale externe (3) de fixation sur la boîte de la serrure.

3. Cylindre modulaire selon la revendication 1, **caractérisé en ce que** le corps de base (A) est composé de deux éléments tubulaires latéraux (30a, 30b), coaxiaux, espacés l'un de l'autre et reliés l'un à l'autre par une barrette longitudinale inférieure (32) fixée par vis (33), et chaque élément (30a, 30b) comprend, à son extrémité tournée vers l'extérieur, un alésage épaulé apte à recevoir l'embout épaulé (6 ou 8) ménagé à l'extrémité interne d'une rallonge (C1, C2), du nez tubulaire (B) ou d'un organe de commande en rotation (D).

4. Cylindre modulaire selon la revendication 1, **caractérisé en ce que** le corps de base (A) est monolithique et est composé d'une barrette longitudinale (40, 50), de deux barreaux transversaux extrêmes (41, 51) et de deux éléments tubulaires latéraux (42a, 42b ou 52a, 52b), coaxiaux et espacés, et chaque élément comprend, à son extrémité tournée vers l'extérieur un alésage épaulé (5) apte à recevoir l'embout épaulé (6 ou 8) ménagé à l'extrémité interne d'une rallonge (C1, C2), du nez tubulaire (B) ou d'un organe de commande en rotation (D).

5. Cylindre modulaire selon la revendication 4, **caractérisé en ce que** le nez tubulaire (B) et chacune des rallonges (C1, C2) sont chacun solidaire d'une saillie radiale de renfort (61 à 64) ayant, en section transversale, les mêmes formes et dimensions que celles de la saillie du corps de base (A) et la liaison de ces saillies s'effectue d'une part, par engagement d'un tenon longitudinal (67, 65), ménagé à l'extrémité interne de la saillie, respectivement du nez (B) et des rallonges (C1, C2), dans une mortaise longitudinale (66, 70) ménagée à l'extrémité externe de la saillie, respectivement des rallonges (C1, C2) et du corps de base (A), et, d'autre part, par des goupilles transversales (71) pénétrant dans des trous (69, 70) ménagés dans les tenons et mortaises et venant en coïncidence en fin d'engagement des tenons et mortaises.

6. Cylindre modulaire selon la revendication 1, **caractérisé en ce que** les moyens amovibles de liaison et translation et rotation des éléments (A, B et C1, C2) du cylindre sont constitués par des goupilles tubulaires expansibles (23) engagées dans des trous radiaux (24 à 27) ménagés dans les zones d'emboîtement des divers éléments composant le cylindre et venant en coïncidence en fin d'emboîtement de ces éléments.

7. Cylindre modulaire selon la revendication 1, **caractérisé en ce qu**'il comprend deux modèles (C1, C2) de rallonges dont l'un (C2) est deux fois plus long que l'autre (C1).
